# DEMANDE DE BREVET EUROPEEN

(11) **EP 4 600 923 A1**
(43) Date de publication de la demande: **13.08.2025**
(21) Numéro de dépôt: 25154590.1
(22) Date de dépôt: 29.01.2025
(51) Int. Cl.: G07C 9/00, G07C 9/27

(54) **SYSTEME DE GESTION D'ACCES A UNE ZONE, METTANT EN OEUVRE DES TELECOMMANDES DONT LE NIVEAU DE CHARGE DES BATTERIES EST CONTROLE**

(30) Priorité: 12.02.2024 FR 2401348
(71) Demandeur: Cogelec, 85290 Mortagne-sur-Sèvre (FR)
(72) Inventeur: CARAMELLE, Laurent, 85600 Montaigu (FR)
(74) Mandataire: Lequien, Philippe

(57) **Abrégé**

L'invention concerne un système de gestion d'accès à une zone, mettant en oeuvre une pluralité de télécommandes (1) et au moins un dispositif de contrôle d'accès (2) apte à recevoir des informations émises par les télécommandes (1) pour autoriser, ou pas, un accès à la zone, les télécommandes intégrant au moins une batterie (10) et une unité informatique (11), l'unité informatique (11) contenant un identifiant unique (110), le dispositif de contrôle d'accès (2) étant apte à communiquer avec un réseau de télécommunication (4), le système incluant une plateforme informatique (5) reliée à une base de données (50) listant les identifiants uniques (110) et apte à communiquer avec le réseau de télécommunication (4),
les télécommandes (1) intégrant un capteur de niveau de charge (100) de la batterie destiné à fournir une donnée de charge à la plateforme informatique (5) par l'intermédiaire du dispositif de contrôle d'accès (2), la base de données (50) comprenant, pour chaque identifiant unique (110), un numéro d'appel d'une unité informatique mobile (6), la plateforme informatique (5) étant paramétrée pour transmettre la donnée de charge à l'unité informatique mobile (6).

## Description

### BATTERIES EST CONTROLE

Le domaine de l'invention est celui de la conception et de la fabrication des systèmes de contrôle d'accès.

Plus précisément, l'invention concerne un système de contrôle d'accès à une zone, celle-ci pouvant être de différentes natures, comme par exemple le hall d'un immeuble, des pièces internes d'un bâtiment auxquelles on accède par des portes secondaires, des parkings...

Par définition, un système de contrôle d'accès est prévu pour autoriser, ou interdire, l'accès à une zone. L'accès peut être matérialisé par différents moyens, tels que des portes, des portails, des barrières... dont l'ouverture et la fermeture sont pilotées par le système. Plus généralement, l'accès est matérialisé par tous types de dispositifs obturant un passage, que ce soit pour un piéton ou un véhicule.

L'ouverture ou la fermeture du passage se traduit par le fait que le dispositif d'obturation libère le passage en question, ou l'obture. Il est également entendu que l'ouverture ou la fermeture peut ne concerner que l'actionnement de moyens de verrouillage du dispositif d'obturation, autorisant ou interdisant sa mobilité.

De tels systèmes sont largement répandus et mettent classiquement en oeuvre des badges ou des télécommandes, destinés à être portés par une personne voulant évoluer dans la zone. Ces badges ou ces télécommandes sont équipés d'émetteurs infrarouges ou haute fréquence (HF) qui communiquent avec un dispositif de contrôle d'accès, qui reçoit et traite des informations émises par les télécommandes pour autoriser, ou pas, un accès à la zone.

Dans ce contexte, les télécommandes intègrent une ou plusieurs batteries et une unité informatique alimentée par la batterie qui peut contenir un identifiant unique.

Dans certaines applications, le dispositif de contrôle d'accès comprend des moyens de communication longue distance aptes à communiquer avec un réseau de télécommunications et le système de gestion met en oeuvre une plateforme informatique reliée à une base de données listant les identifiants uniques, cette plateforme informatique étant elle-même apte à communiquer avec le réseau de télécommunications par l'intermédiaire duquel elle peut échanger des données avec le dispositif de contrôle d'accès.

Bien entendu, la ou les batteries des télécommandes n'ont pas une durée de vie illimitée. Evidemment, lorsque la ou les batteries d'une télécommande sont complètement déchargées, la télécommande n'est plus en mesure de communiquer avec le dispositif de contrôle d'accès et la personne détentrice ne peut plus accéder à la zone souhaitée.

Il est certes généralement simple de remplacer la ou les batteries déchargées de la télécommande. Toutefois, le temps que la ou les batteries soient remplacées, la télécommande est inutilisable, empêchant l'accès à la zone souhaitée jusqu'au remplacement de la ou des batteries.

Aussi, il est envisageable de pourvoir les télécommandes de moyens permettant à la personne détentrice d'être informée sur le niveau de charge de la batterie ou des batteries de la télécommande. Il est par exemple envisageable d'équiper les télécommandes de LEDS, d'un écran, ou de tout autre moyen permettant d'afficher le niveau de charge de la batterie, permettant alors à la personne détentrice d'anticiper le déchargement complet de la ou les batteries.

Un inconvénient d'une telle solution est que le moyen d'affichage en question, quel qu'il soit, est consommateur d'énergie électrique.

De plus, de tels moyens tendent à augmenter le coût de fabrication des télécommandes.

Dans le domaine de l'invention, il est connu le document de brevet publié sous le numéro US2017/373775, qui décrit une méthode et un système pour l'actionnement à distance de machines.

L'invention a notamment pour objectif de pallier ces inconvénients de l'art antérieur.

Plus précisément, l'invention a pour objectif de proposer un système de gestion d'accès à une zone mettant en oeuvre des télécommandes intégrant au moins une batterie, permettant de contrôler le niveau de charge de la ou des batteries sans impacter, ou très peu, la consommation électrique de ladite ou desdites batteries.

L'invention a également pour objectif de fournir un tel système de gestion d'accès à une zone qui évite d'augmenter le coût de fabrication des télécommandes.

L'invention a encore pour objectif de fournir un tel système de gestion d'accès qui soit simple de conception et facile à mettre en oeuvre.

Ces objectifs, ainsi que d'autres qui apparaîtront par la suite, sont atteints grâce à l'invention qui a pour objet un système de gestion d'accès à une zone, mettant en oeuvre une pluralité de télécommandes et au moins un dispositif de contrôle d'accès apte à recevoir des informations émises par les télécommandes pour autoriser, ou pas, un accès à la zone, les télécommandes intégrant au moins une batterie et une unité informatique alimentée par la batterie, l'unité informatique contenant un identifiant unique, le dispositif de contrôle d'accès comprenant des moyens de communication longue distance apte à communiquer avec un réseau de télécommunications, le système incluant une plateforme informatique reliée à une basse de données listant les identifiants uniques et aptes à communiquer avec le réseau de télécommunications.

Selon l'invention, les télécommandes intègrent un capteur de niveau de charge de la batterie destiné à fournir une donnée de charge à l'unité informatique, l'unité informatique étant paramétrée pour émettre l'identifiant unique et la donnée de charge à la plateforme informatique par l'intermédiaire du dispositif de contrôle d'accès, la base de donnée comprenant, pour chaque identifiant unique, un numéro d'appel d'une unité informatique mobile, la plateforme informatique étant paramétrée pour transmettre la donnée de charge à l'unité informatique mobile.

Ainsi, grâce à l'invention, on fournit à l'utilisateur d'une télécommande une information sur le niveau de charge de la batterie ou des batteries de la télécommande, ceci par l'intermédiaire d'une unité informatique mobile détenue par l'utilisateur.

En d'autres termes, la télécommande en elle-même n'intègre pas de moyens d'affichage du niveau de charge de la ou des batteries de la télécommande, ce qui évite notamment :
- d'impacter la consommation électrique de la ou des batteries intégrées à la télécommande ;
- d'augmenter le coût de fabrication de la télécommande.

Selon une solution préférentielle, la plateforme informatique inclut au moins une application informatique destinée à être chargée par des unités informatiques mobiles, la plateforme informatique étant paramétrée pour associer, dans la base de données, un numéro d'appel de chaque unité informatique mobile à un identifiant unique par l'intermédiaire de l'application informatique.

De cette façon, l'utilisateur d'une télécommande peut charger une application informatique sur son unité informatique mobile et suivre simplement le niveau de charge de la ou des batteries de sa télécommande par l'intermédiaire de cette application informatique.

Selon une solution avantageuse, les unités informatiques mobiles sont des ordiphones.

Ainsi, le système de gestion d'accès met à contribution l'ordiphone classiquement détenu par l'utilisateur de la télécommande.

Selon une solution avantageuse, les télécommandes sont du type intégrant des émetteurs HF ou infrarouge, le dispositif de contrôle d'accès intégrant un récepteur apte à recevoir des données provenant des émetteurs.

De tels moyens sont largement répandus et mis en oeuvre dans des systèmes de gestion d'accès, le système selon l'invention ne nécessitant pas, par conséquent, un déploiement de moyens spécifiques.

Préférentiellement, la plateforme informatique est paramétrée pour émettre une notification d'alerte à l'unité informatique mobile si la donnée de charge atteint un niveau bas prédéterminé.

D'autres caractéristiques et avantages de l'invention apparaitront plus clairement à lecture de la description suivante d'un mode de réalisation préférentiel de l'invention, donné à titre de simple exemple illustratif et non limitatif, et à l'aide de :
- la figure 1 unique qui illustre schématiquement un système de gestion d'accès à une zone selon le principe de l'invention.

Tel qu'illustré par la figure 1, un système de gestion d'accès à une zone est du type mettant en oeuvre :
- une pluralité de télécommandes 1, intégrant chacune au moins une batterie 10 et une unité informatique 11 alimentée par la batterie 10 ;
- au moins un dispositif de contrôle d'accès 2 apte à recevoir des informations émises par les télécommandes 1.

Les télécommandes 1 peuvent être du type intégrant des émetteurs HF ou infrarouge. Dans le cas d'émetteurs HF, les télécommandes sont conçues pour émettre des trames de données sur plusieurs fréquences telles que 125 kHz ou 868 MHz par exemple, étant précisé que d'autres fréquences ou d'autres types de communications peuvent être envisagées sans sortir du cadre de l'invention.

Le dispositif de contrôle d'accès intègre quant à lui un récepteur apte à recevoir les données provenant des émetteurs des télécommandes, par exemple des émetteurs infrarouge ou hautes fréquences. En tout état de cause, les télécommandes et le dispositif de contrôle d'accès sont conçus pour communiquer entre eux par des moyens sans fil.

Le dispositif de contrôle d'accès 2 comprend des moyens de communication longue distance 20 aptes à communiquer avec un réseau de télécommunications 4. Par ailleurs, le système inclut une plateforme informatique 5, reliée elle aussi à des moyens de communication longue distance 51 aptes à communiquer avec le réseau de télécommunications 4.

Le réseau de télécommunications 4 peut indifféremment être du type 2G, 3G, 4G ou 5G, sans que cette liste soit exhaustive.

En outre, l'unité informatique 11 des télécommandes contient un identifiant unique 110. Parallèlement, la plateforme informatique 5 est reliée à une base de données 50 listant les identifiants uniques 110.

Dans cette configuration, lorsqu'un utilisateur présente sa télécommande à un dispositif de contrôle d'accès prévu pour recevoir des informations en provenance de la télécommande, une trame de données contenant l'identifiant unique est émise par la télécommande à destination du dispositif de contrôle d'accès, ce dernier transmettant cet identifiant unique à la plateforme informatique par l'intermédiaire du réseau de télécommunications 4. La plateforme informatique est paramétrée pour accéder à la base de données 50 et vérifier l'identifiant unique reçu, en fonction de quoi la plateforme informatique retourne une donnée autorisant, ou pas, l'accès à la zone. En cas d'autorisation, le dispositif de contrôle d'accès est prévu pour piloter par exemple une porte 3 par l'intermédiaire de laquelle l'utilisateur peut accéder à la zone.

Selon le principe de l'invention, les télécommandes 1 intègrent en outre un capteur de niveau de charge 100 relié à la batterie 10 pour mesurer le niveau de charge de la batterie et fournir une donnée de charge à l'unité informatique 11 de la télécommande.

De plus, l'unité informatique 11 de la télécommande est paramétrée pour émettre l'identifiant unique 110 de préférence simultanément avec la donnée de charge à la plateforme informatique 5, par l'intermédiaire du dispositif de contrôle d'accès et du réseau de télécommunications 4.

Par ailleurs, la base de données 50 comprend, pour chaque identifiant unique, un numéro d'appel d'une unité informatique mobile 6 détenue par les utilisateurs des télécommandes, et la plateforme informatique est paramétrée pour transmettre la donnée de charge à l'unité informatique 6 détenue par l'utilisateur de la télécommande.

Selon un mode de réalisation avantageux, la plateforme informatique 5 inclut au moins une application informatique 52 destinée à être chargée par les unités informatiques mobiles 6, la plateforme informatique étant paramétrée pour associer, dans la base de données 50, un numéro d'appel de chaque unité informatique mobile 6 à un identifiant unique par l'intermédiaire de l'application informatique.

Les unités informatiques mobiles 6 sont en l'occurrence des ordiphones, sur lesquels l'application informatique installée 60 peut être aisément ouverte par l'utilisateur pour suivre le niveau de charge de la batterie de sa télécommande.

Plus précisément, la plateforme informatique 5 peut être paramétrée pour émettre une notification d'alerte à l'unité informatique mobile 6 si la donnée de charge de la batterie de la télécommande de l'utilisateur détenant l'unité informatique mobile atteint un niveau bas prédéterminé.

## Revendications

1. Système de gestion d'accès à une zone, mettant en oeuvre une pluralité de télécommandes (1) et au moins un dispositif de contrôle d'accès (2) apte à recevoir des informations émises par les télécommandes (1) pour autoriser, ou pas, un accès à la zone, les télécommandes intégrant au moins une batterie (10) et une unité informatique (11) alimentée par la batterie, l'unité informatique (11) contenant un identifiant unique (110), le dispositif de contrôle d'accès (2) comprenant des moyens de communication longue distance (20) aptes à communiquer avec un réseau de télécommunication (4), le système incluant une plateforme informatique (5) reliée à une base de données (50) listant les identifiants uniques (110) et apte à communiquer avec le réseau de télécommunication (4),
**caractérisé en ce que** les télécommandes (1) intègrent un capteur de niveau de charge (100) de la batterie destiné à fournir une donnée de charge à l'unité informatique (11), l'unité informatique (11) étant paramétrée pour émettre l'identifiant unique (110) et la donnée de charge à la plateforme informatique (5) par l'intermédiaire du dispositif de contrôle d'accès (2), la base de données (50) comprenant, pour chaque identifiant unique (110), un numéro d'appel d'une unité informatique mobile (6), la plateforme informatique (5) étant paramétrée pour transmettre la donnée de charge à l'unité informatique mobile (6).

2. Système de gestion d'accès à une zone selon la revendication 1, **caractérisé en ce que** la plateforme informatique (5) inclut au moins une application informatique (52) destinée à être chargée par des unités informatiques mobiles (6), la plateforme informatique (5) étant paramétrée pour associer, dans la base de données (50), un numéro d'appel de chaque unité informatique mobile (6) à un identifiant unique (110) par l'intermédiaire de l'application informatique.

3. Système de gestion d'accès à une zone selon l'une des revendications 1 et 2, **caractérisé en ce que** les unités informatiques mobiles (6) sont des ordiphones.

4. Système de gestion d'accès à une zone selon l'une des revendications précédentes, **caractérisé en ce que** les télécommandes (1) sont du type intégrant des émetteurs HF ou infrarouge, le dispositif de contrôle d'accès (2) intégrant un récepteur apte à recevoir des données provenant des émetteurs.

5. Système de gestion d'accès à une zone selon l'une quelconque des revendications précédentes, **caractérisé en ce que** la plateforme informatique (5) est paramétrée pour émettre une notification d'alerte à l'unité informatique mobile (6) si la donnée de charge atteint un niveau bas prédéterminé.
